# DEMANDE DE BREVET EUROPEEN

(11) **EP 1 247 932 A1**
(43) Date de publication de la demande: **09.10.2002**
(21) Numéro de dépôt: 01201245.6
(22) Date de dépôt: 02.04.2001
(51) Int. Cl.: E06B 9/13

(54) **Dispositif à volet souple**

(71) Demandeur: DYNACO INTERNATIONAL, 1030 Bruxelles (BE)
(72) Inventeur: Coenraets, Benoit, 1180 Uccle (BE)
(74) Mandataire: Callewaert, Jean

(57) **Abrégé**

La présente invention est relative à un dispositif à volet souple coopérant avec des moyens d'entraînement de manière à permettre de déplacer verticalement le volet (1) entre une position de fermeture et une position d'ouverture, ce volet (1) étant destiné à la fermeture d'une baie (5) ou autre ouverture, le volet (1) présentant au moins une zone de faible résistance (11) qui, dans la position de fermeture, s'étend à partir du bord inférieur (4) du volet (1) jusqu'à une certaine hauteur de ce dernier, de manière à permettre de former au moins une ouverture de passage lorsque le volet (1) est rompu à l'endroit de cette zone de faible résistance (11).

## Description

La présente invention est relative à un dispositif à volet souple coopérant avec des moyens d'entraînement de manière à faire mouvoir le volet suivant une trajectoire déterminée entre une position de fermeture et une position d'ouverture, ce volet étant destiné à la fermeture d'une baie ou autre ouverture. Dans un tel dispositif les bords latéraux du volet sont maintenus au moins sur une partie de leur trajectoire dans des chemins de guidage parallèles.

Si pour de l'une ou l'autre raison, les moyens d'entraînement ne peuvent pas être activés quand le volet est dans sa position de fermeture, il n'est pas possible, avec le dispositifs existants de ce type, de passer à travers l'ouverture fermée par le volet.

Une telle situation se produit, par exemple, lorsque des personnes présentes dans un local, dont une ouverture de sécurité est fermée par un tel dispositif à volet, doivent être évacuées très rapidement. Par exemple, dans le cas où des personnes sont en paniques et se dirigent en masse, par suite d'un incendie, vers la sortie de secours d'un magasin de grande surface, le volet peut être bloqué par un dysfonctionnement en position fermé et il n'est parfois pas possible d'ouvrir le volet qui ferme cette sortie de secours.

Ainsi, dans beaucoup de pays l'utilisation d'un volet dont les bords latéraux se déplacent dans des chemins de guidage est interdit par des règlements de sécurité.

L'invention a comme objet de remédier à ces inconvénients et veut présenter un dispositif à volet qui peut servir comme issue de secours et qui peut être ouvert très rapidement sans que les moyens d'entraînement doivent être actionnés.

A cet effet, suivant l'invention, le volet présente au moins une zone de faible résistance qui, dans la position de fermeture, s'étend à partir du bord inférieur du volet jusqu'à une certaine hauteur de ce dernier, de manière à permettre de former une ouverture de sortie lorsque le volet est rompu à l'endroit de cette zone de faible résistance.

Suivant une forme de réalisation particulièrement avantageuse, la zone de faible résistance est formée par une découpe dans le volet dont les bords sont reliés entre eux d'une manière amovible.

Avantageusement, les bords de la zone de faible résistance se chevauchent au moins partiellement.

Dans une forme de réalisation intéressante du dispositif à volet, suivant l'invention, des moyens de détection sont prévus permettant de contrôler si la zone à faible résistance est rompue, ces moyens de détection coopérant avec les moyens d'entraînement d'une manière telle à empêcher que le volet soit déplacé vers sa position d'ouverture lorsqu'il est rompu à l'endroit de la zone de faible résistance, c.-à-d. lorsque l'ouverture de sortie précitée est ouverte.

Suivant une forme de réalisation particulière du dispositif à volet, suivant l'invention, les moyens de détection susdits comprennent un circuit électrique, relié aux moyens d'entraînement, qui est interrompu lorsque le volet est rompu à l'endroit de la zone de faible résistance.

D'autres détails et particularités de l'invention ressortiront de la description donnée, ci-après, à titre d'exemples non limitatifs de quelques formes de réalisation particulières avec référence aux dessins annexés.

La figure 1 est une vue schématique de face et en perspective d'un dispositif à volet dans sa position de fermeture, suivant l'invention, monté dans une baie dans une paroi.

La figure 2 est une vue similaire à celle de la figure 1 montrant une personne qui essaie de passer à travers la baie.

La figure 3 est une vue similaire à celle des figures 1 et 2 représentant une personne qui passe à travers la baie, le volet étant rompu et formant deux battants souples.

La figure 4 est une vue schématique en perspective du dispositif à volet des figures 1 à 3 du côté opposé du volet avec une personne ayant passé à travers la baie.

La figure 5 est une vue frontale schématique d'un dispositif à volet, suivant l'invention, avec un circuit électrique permettant de détecter si le volet est rompu.

La figure 6 est une vue schématique d'une partie des bords d'une zone de faible résistance du volet avec un bouton-pression.

La figure 7 est une représentation schématique en perspective du montage d'un oeillet d'un système de bouton-pression.

La figure 8 est une représentation schématique en perspective du montage d'un bouton pour un système de bouton-pression.

La figure 9 est une vue schématique en perspective d'un dispositif à volet dans sa position de fermeture, suivant une autre forme de réalisation de l'invention, monté dans une baie dans une paroi.

La figure 10 est une coupe verticale schématique du dispositif suivant la figure 9, lorsque le volet est rompu et forme deux battants.

La figure 11 est une coupe analogue à celle de la figure 10, lorsque les battants se trouvant dans le plan du volet.

Dans les différentes figures les mêmes chiffres de référence se rapportent aux mêmes éléments ou à des éléments analogues.

D'une façon générale, la présente invention est relative à un dispositif à volet pourvu d'un issue de secours, ce dispositif coopérant avec des moyens d'entraînement, tel qu'un tambour dont l'axe est connecté sur l'arbre d'un moteur. Le volet, pouvant se déplacer entre une position de fermeture et une position d'ouverture, est destiné à la fermeture d'une baie d'un passage dans une paroi ou toute ouverture.

Par le mot "volet", il y a lieu de comprendre, dans le cadre de la présente invention, tout élément au moins partiellement souple, flexible, semi-rigide, ou avec une ou plusieurs raidisseurs, tel qu'une bâche, une bande en matière plastique, une toile métallique, un treillis, etc.... Il s'agit plus particulièrement d'un volet qui peut être plié ou courbé autour d'un axe perpendiculaire à sa direction de déplacement entre sa position d'ouverture et de fermeture.

Il y a, toutefois, lieu de noter qu'une préférence prononcée est donnée aux volets souples formés, par exemple, par une bâche. Ainsi, les figures concernent un volet constitué d'une bâche dont les bords latéraux sont, par exemple, pourvus d'un bourrelet ou d'une succession de blochets.

Le dispositif, suivant l'invention, représenté à la figure 1 comprend un volet 1 avec des bords latéraux 2 et 3 guidés dans des chemins de guidage 8 et 9 et un bord inférieur 4 qui peut éventuellement être pourvu d'un ou de plusieurs raidisseurs ou d'une barre de lestage. Ce volet 1 sert à la fermeture d'une baie 5 dans une paroi 6 et peut être déplacé entre une position de fermeture, comme représenté à la figure 1, et une position d'ouverture. Dans la position d'ouverture, le volet 1 est enroulé sur un tambour 7 qui est situé au-dessus de la baie 5. Lors de l'ouverture du volet 1, les bords latéraux 2 et 3 de ce dernier sont guidés dans les chemins de guidage 8 et 9 verticaux qui s'étendent de part et d'autre de la baie 5. Le tambour 7 est entraîné par des moyens d'entraînement comprenant un moteur électrique 10 et des moyens de commande non représentés. Par la rotation du tambour 7 autour de son axe, le volet 1 est enroulé ou déroulé et, par conséquent, est déplacé vers sa position d'ouverture ou sa position de fermeture.

Le volet 1 est pourvu d'une zone de faible résistance 11 qui peut être rompu relativement aisément à l'endroit de cette zone 11 lorsqu'une personne 12 pousse contre le volet 1, comme représenté à la figure 2.

Cette zone de faible résistance 11 comprend une première partie 13, qui s'étend à partir du bord inférieur 4 du volet 1 jusqu'à une certaine hauteur de ce dernier, p.e. de l'ordre de deux mètre, et une deuxième partie 14 qui s'étend horizontalement, de préférence, jusqu'à une petite distance des bords latéraux 2 et 3 du volet 1. Par conséquent, la zone de faible résistance 11 est dans ce cas en forme de T.

Les parties 13 et 14 de la zone de faible résistance 11 sont formés par une découpe dans le volet 1 s'étendant suivant la direction de ces parties 13 et 14.

Les bords 15 et 16 de la découpe sont reliés entre eux d'une manière amovible, par exemple, au moyen de boutons-pression 17, et se chevauchent. De cette façon, il est possible de relier de nouveau les bords 15 et 16 de la découpe après une rupture à la zone de faible résistance 11.

Lorsque le volet 1 est rompu à l'endroit de la zone de faible résistance 11 par une personne 12, voulant traverser une baie obturée par le volet 1, comme représenté à la figure 2, deux battants souples 18 et 19 sont formés comme clairement montré à la figure 3. Les battants 18 et 19 sont délimités, d'une part, latéralement par les bords latéraux 2 et 3 du volet 1, et d'autre part, horizontalement, à leur partie supérieure, par la découpe de la partie de faible résistance 14 s'étendant entre les bords latéraux 2 et 3 du volet 1.

Les battants 18 et 19 sont alors ouverts dans la direction des flèches 20 et 21.

Afin d'éviter que le volet 1 soit enroulé lorsque celui est rompu à l'endroit de la zone de faible résistance 11, des moyens de détection sont prévus coopérant avec les moyens d'entraînement du dispositif à volet. Ces moyens d'entraînement comprennent, entre autres, le moteur électrique 10 et des moyens de commande 22 pouvant actionner ce dernier. Dans la forme de réalisation de dispositif à volet, suivant l'invention, représentée à la figure 5 les moyens de détection comprennent un circuit électrique 23 montré schématiquement en interrompues.

Ce circuit électrique est relié aux moyens de commande 22 d'une manière telle que le moteur 10 ne puisse être actionné lorsque le volet 1 est rompu à un endroit quelconque de la zone de faible résistance 11. En particulier, lorsque le volet 1 est rompu à cet endroit, le circuit électrique 23 est interrompu.

A cet effet, le circuit électrique 23 est pourvu d'au moins un élément de contact 24 comprenant un conducteur électrique à chacun des bords 15 et 16 de la zone de faible résistance 11. Lorsque le volet 1 n'est pas rompu, et par conséquent, les bords 15 et 16 sont reliés entre eux, le conducteur électrique du bord 15 fait contact avec le conducteur électrique du bord 16 de la découpe.

Avantageusement, plusieurs éléments de contact 24 sont prévus dans la zone de faible résistance 11, comme représenté à la figure 5. Ces éléments de contact 24 sont reliés en série, de sorte que dès qu'un élément de contact 24 est rompu, le volet 1 ne peut plus être ouvert par un déplacement vertical jusqu'à ce que le contact électrique soit rétabli.

Dans les figures 6 à 8 des éléments de contact 24 sous forme de boutons-pression sont représentés. Chacun de ces boutons-pression est composé d'un oeillet 25 qui est attaché à un bord de la zone de faible résistance 11, et d'un bouton 26 qui est attaché à l'autre bord de cette zone, à un endroit correspondant. Le circuit électrique 23 est relié, d'une part, à l'oeillet 25 et, d'autre part, au bouton 26, de sorte que, lorsque ce bouton-pression est ouvert, ce circuit électrique 23 est interrompu.

L'oeillet 25 est attaché au bord 15 ou 16 de la zone de faible résistance 11 au moyen d'un goujon 27 qui est percé à travers le volet 1 et qui est fixé au bouton 26. Un anneau 29 relié au circuit électrique 23 est inséré entre le goujon 27 et le bouton 26. De la même manière, un anneau 30 raccordé au circuit électrique 23 est inséré entre le bouton 26 et un goujon correspondant 28 afin d'attacher le bouton 26 au bord 16 ou 15 en face de l'oeillet 25.

Le circuit électrique 23, représenté à la figure 5, comprend un fil conducteur de l'électricité qui relie trois éléments de contact 24 formés par des boutons-pression du type susmentionné. Ce fil est incorporé dans le volet 1 et est raccordé aux moyens de commande 22.

En plus, des boutons-pression 24 faisant office d'éléments de contact électrique, d'autres boutons-pression 17 sont prévus le long des bords 15 et 16 de la découpe de la zone de faible résistance 11 afin d'assurer une bonne fermeture du volet 1.

Dans une autre forme de réalisation du dispositif à volet suivant l'invention, la zone de faible résistance 11 peut être constituée d'une ligne de faible résistance où le volet 1 peut être rompu. L'élément de contact 24 présente alors un point faible à l'endroit de cette ligne de sorte que lors de la rupture de volet à cette ligne, le circuit électrique 23 est interrompu.

Dans les figures 9 à 11 une forme de réalisation de l'invention très intéressante est représentée dans laquelle le volet 1 est pourvu de moyens de fermeture automatique. Ces moyens de fermeture permettent de ramener les battants 18 et 19 dans le plan du volet 1 afin de fermer l'ouverture de passage qui est formée par la rupture du volet à l'endroit de la zone de faible résistance 11.

Ainsi les moyens de fermeture comprennent une liaison élastique, par exemple un ressort hélicoïdal ou un élastique, reliant les bords 15 et 16 de la zone de faible résistance horizontale 14 entre eux.

Le volet 1 des figures 9 à 11 représentent une zone de faible résistance 11 en forme de T. De cette façon, les battants 18 et 19 ont une forme rectangulaire dont le côté supérieur est formé par le bord 15 de la zone de faible résistance horizontale 14.

Afin de pouvoir fermer automatiquement l'ouverture dans le volet 1, les moyens de fermeture précités comprennent des élastiques 31 et 32 qui relient les bords 15 des battants 18 et 19 à la partie du volet 1 au-dessus du bord 16. En particulier, l'élastique 31 est relié par une de ses extrémités 33 au battant 18 jouxtant le bord latéral 2 du volet 1, tandis que l'autre extrémité 34 est fixée au volet 1 au-dessus de l'autre battant 19 à proximité de l'autre bord latéral 3 du volet 1. De cette façon, l'élastique 31 ramène le battant 18 dans le plan du volet 1.

De la même manière, l'autre élastique 32 est relié par ses extrémités 35 et 36, respectivement, à l'autre battant 19 et au volet 1 au-dessus du battant 18.

Comme clairement montré à la figure 10, les élastiques 31 et 32 s'étendent à travers la baie 5 lorsque une ouverture de passage est formée dans le volet 1.

Afin de permettre que les battants 18 et 19 soient aisément ramenés dans le plan du volet 1, ces battants sont pourvu d'au moins un raidisseur 37 s'étendant du côté supérieur des battants et, de préférence, coïncidant avec le bord 15 de la zone de faible résistance 14.

Dans les figures 9 et 10 les battants 18 et 19 présentent, en plus du raidisseur 37, des raidisseurs 38 qui sont distribués sur la surface du battant 18 ou 19. Les raidisseurs 37 et 38 s'étendent entre les bords 15 et 16 de la zone de faible résistance verticale 13 et le bord latéral respectif 2 et 3 du volet 1.

Afin de pouvoir enrouler le volet 1 sur le tambour 7, les raidisseurs 37 et 38 s'étendent sensiblement horizontalement et transversalement à la direction de déplacement du volet 1.

Les raidisseurs 37 et 38 peuvent, par exemple, être constitués de barres en métal ou en matière plastique qui sont incorporées dans le volet 1. Lorsque des barres en métal sont utilisées, celles-ci peuvent être intégrées dans le circuit électrique qui fait partie des moyens de détections précités.

Dans une variante de cette forme de réalisation de l'invention, les raidisseurs 37 et 38 d'un des battants 18 ou 19 sont connectés d'une manière amovible aux raidisseurs correspondants 37 et 38 de l'autre battant 19 ou 18. Le contact ainsi formé entre les raidisseurs 37 et 38 à travers la zone de faible résistance 13 peut constituer un élément de contact de manière à permettre de déterminer si le volet 1 a été rompu à l'endroit de la zone de faible résistance.

Les bords 15 et 16 de la zone de faible résistance 13 du volet sont de préférence pourvus d'aimants afin de relier automatiquement ces bords entre eux lorsque les battants 18 et 19 sont ramenés dans le plan du volet 1 par les moyens de fermeture automatique et la zone de faible résistance est rétablie.

Pour la clarté des figures, le circuit électrique, faisant partie des moyens de détection susdits, n'est pas représenté aux figures 9 à 11.

Dans encore une autre variante du dispositif suivant l'invvention, les moyens de fermeture automatique comprennent un ressort, p.e. hélicoïdal, qui relie les raidisseurs supérieurs 37 des battants 18 et 19.

Il est bien entendu que l'invention n'est pas limitée aux différentes formes de réalisation décrites ci-dessus, mais que d'autres variantes encore peuvent être envisagées sans sortir du cadre de la présente invention, notamment en ce qui concerne la forme et la nature de la zone de faible résistance 11 et la manière de relier les bords de cette zone entre eux. Les battants souples 18 et 19 peuvent par exemple être reliés ente eux par des aimants qui s'étendent le long de la zone de faible résistance 11 des deux bords de cette zone, ou par des rubans s'accrochant l'un à l'autre par l'intermédiaire de leurs fibres textiles, p.e. connu sous le nom commercial « Velcro ».

Les éléments de contact peuvent par exemple être formés d'un aimant permanent qui est entouré par une solénoïde. Dans un tel cas l'aimant est relié au bord de la zone de faible résistance opposé au bord où la solénoïde est relié de sorte que dès que le volet est rompu à l'endroit de la zone de faible résistance, l'aimant est séparé de la solénoïde et un signal électrique est donné au moyens de commande 22.

Les moyens de détection peuvent comprendre un oeil optique électronique qui est, par exemple, monté sur le chemins de guidage et qui détecte si une partie du volet 1, comme un battant 18 ou 19, se trouve en dehors du plan du volet 1.

Par ailleurs, l'invention n'est pas limitée à un volet dont les bords latéraux sont déplacés dans des chemins de guidage verticaux, mais peut également avoir des chemins de guidage qui s'étendent horizontalement.

De plus, la zone de faible résistance n'est pas limitée à une forme en T, mais elle peut présenter toute sorte de formes, comme par exemple une ligne verticale ou diagonale.

Bien que le dispositif à volet, suivant l'invention, soit décrit avec un tambour d'enroulement 7, il est clair que la présence d'un tel tambour n'est pas toujours nécessaire. Dans certains cas, les chemins de guidage peuvent s'étendre verticalement ou horizontalement au-dessus de la baie 5, de sorte que pendant l'ouverture du volet, les bords latéraux de ce dernier puissent se trouver dans la partie des chemins de guidage au-dessus de la baie 5. Il est même possible de prévoir un bac au-dessus de la baie 5 dans lequel le volet se replie pendant l'ouverture.

## Revendications

1. Dispositif à volet souple coopérant avec des moyens d'entraînement de manière à permettre de déplacer verticalement le volet (1) entre une position de fermeture et une position d'ouverture, ce volet (1) étant destiné à la fermeture d'une baie (5) ou autre ouverture, **caractérisé en ce que** le volet (1) présente au moins une zone de faible résistance (11) qui, dans la position de fermeture, s'étend à partir du bord inférieur (4) du volet (1) jusqu'à une certaine hauteur de ce dernier, de manière à permettre de former au moins une ouverture de passage lorsque le volet (1) est rompu à l'endroit de cette zone de faible résistance (11).

2. Dispositif suivant la revendication 1, **caractérisé en ce que** la zone de faible résistance (11) susdite s'étend essentiellement verticalement à partir du bord inférieur (4) du volet (1).

3. Dispositif suivant la revendication 1 ou 2, **caractérisé en ce que** le volet (1) présente une zone de faible résistance (14) qui s'étend sensiblement horizontalement entre les bords latéraux (2,3) du volet (1).

4. Dispositif suivant l'une quelconque des revendications 1 à 3, **caractérisé en ce que** la zone de faible résistance (11) susmentionnée est formée par une découpe dans le volet (1) dont les bords (15,16) sont reliés entre eux d'une manière amovible.

5. Dispositif suivant la revendication 4, **caractérisé en ce que** les bords (15,16) de la zone de faible résistance (11) se chevauchent au moins partiellement.

6. Dispositif suivant l'une quelconque des revendications 1 à 5, **caractérisé en ce que** des moyens de détection sont prévus permettant de détecter si la zone à faible résistance (11) est rompue, ces moyens de détection coopérant avec les moyens d'entraînement afin d'empêcher que le volet (1) soit déplacé lorsqu'il est rompu à l'endroit de la zone de faible résistance (11).

7. Dispositif suivant la revendication 6, **caractérisé en ce que** les moyens de détection susdits comprennent un circuit électrique (23) relié aux moyens d'entraînement (10), qui est interrompu lorsque le volet (1) est rompu à l'endroit de la zone de faible résistance (11).

8. Dispositif suivant la revendication 7, **caractérisé en ce que** le circuit électrique (23) susdit est pourvu d'au moins un élément de contact (24) comprenant un conducteur électrique à chacun des bords (15,16) de la zone de faible résistance (11), le conducteur électrique d'un bord (15,16) faisant contact avec le conducteur électrique de l'autre bord (16,15) lorsque ces bords (15,16) sont reliés entre eux, ce contact étant ouvert lorsque le volet (1) est rompu à l'endroit de la zone de faible résistance (11).

9. Dispositif suivant la revendication 8, **caractérisé en ce que** le circuit électrique (23) susdit comprend plusieurs éléments de contact (24) qui sont reliés en série.

10. Dispositif suivant la revendication 8 ou 9, **caractérisé en ce que** l'élément de contact (24) susdit est formé par un bouton-pression (17) comprenant un bouton (26) relié à l'un des bords de la zone de faible résistance (11) et un oeillet (25) relié à l'autre bord de la zone de faible résistance (11).

11. Dispositif suivant l'une quelconque des revendications 6 à 10, **caractérisé en ce que** les moyens de détection comprennent un oeil électronique permettant de détecter si une partie du volet (1) se trouve en dehors du plan du volet (1) ou si un obstacle se trouve à proximité du volet (1).

12. Dispositif suivant l'une quelconque des revendications 1 à 11, **caractérisé en ce que** des moyens de fermeture automatique sont pourvus permettant de fermer automatiquement l'ouverture de passage susdite.

13. Dispositif suivant la revendication 12, **caractérisé en ce que** les moyens de fermeture automatique comprennent au moins une liaison élastique (31,32) qui relie les bords (15,16) de la zone de faible résistance (11) d'une manière telle à ramener ces bords (15,16) dans le plan du volet (1).

14. Dispositif suivant l'une des revendications 1 à 13, **caractérisé en ce que** le volet présente au moins un raidisseur (37,38) s'étendant sensiblement transversale à la direction de déplacement du volet (1) entre la zone de faible résistance (11) et au moins un bord latérale (2,3) du volet (1).

15. Dispositif suivant la revendication 14, **caractérisé en ce qu'**à l'endroit de la zone de faible résistance (11) le raidisseur (37,38) susdite, s'étendant à partir d'un bord latéral (2,3) du volet (1), est connecté d'une manière amovible à un raidisseur (37,38) correspondant s'étendant jusqu'à l'autre bord latéral (3,2) du volet (1).
